# EUROPÄISCHE PATENTSCHRIFT

(11) **EP 0 300 066 B1**
(45) Veröffentlichungstag und Bekanntmachung des Hinweises auf die Patenterteilung: **02.10.1991**
(21) Anmeldenummer: 87110430.3
(22) Anmeldetag: 18.07.1987
(51) Int. Cl.: B67D 1/12, B67D 1/06

(54) **Vorrichtung zum selbsttätigen Befüllen von Trinkgefässen mit Bier u. dgl. Getränken**
Device for automatically filling drinking receptacles with beer or a similar beverage
Dispositif pour le remplissage automatique de récipients avec de la bière ou des boissons analogues

(43) Veröffentlichungstag der Anmeldung: 25.01.1989
(73) Patentinhaber: Kronemeyer, Jan Hindrik, D-4459 Uelsen (DE)
(72) Erfinder: Kronemeyer, Jan Hindrik, D-4459 Uelsen (DE)
(74) Vertreter: Busse & Busse Patentanwälte

(56) Entgegenhaltungen:
- DE-A- 2 309 438
- DE-A- 2 534 554
- DE-A- 2 921 663
- FR-A- 1 294 260
- US-A- 4 446 896
- US-A- 4 458 735
- US-A- 4 572 253

## Beschreibung

Die Erfindung betrifft eine Vorrichtung zum selbsttätigen stufenweisen Befüllen von Trinkgefäßen mit Bier und dgl. mit Schaumkrone zu servierenden Getränken, bestehend aus einer Zapfsäule mit einem Auslauf für das Getränk, dem ein Magnetventil zur dosierten Abgabe von Getränketeilmengen zugeordnet ist, und mit einem von einem Getriebemotor intermittierend antreibbaren, die Trinkgefäße für ihre Befüllung zum Auslauf hin- und von diesem fortführenden Förderer, wobei ein individuelles Trinkgefäß zwischen den einzelnen Füllstufen weitertransportiert und der Flüssigkeitsstand im Trinkgefäß zwecks Steuerung des Magnetventils über eine elektrische Schaltund Steuereinrichtung abgefühlt wird.

Bei einer bekannten Vorrichtung dieser Art (DE-A-29 21 663) wird im Füllbetrieb das Ende der Befüllung eines individuellen Trinkgefäßes nach Maßgfabe des abgefüllten Flüssigkeitsstandes bestimmt. Hierzu sind bei der bekannten Vorrichtung zwei Sonden vorgesehen, die einem heb- und senkbaren Füllkopf der Vorrichtung zugeordnet sind. Im Betrieb der Vorrichtung wird bei einem unterhalb des Füllkopfes angehaltenen Trinkgefäß der Füllkopf so weit abgesenkt, bis sich die eine Sonde auf dem Ansprechniveau für die Flüssigkeit und die andere Sonde auf dem Ansprechniveau für den Schaum befindet. Der sodann eingeleitete Füllvorgang wird beendet, wenn die obere Sonde, deren Empfindlichkeit auf Schaum eingestellt ist, von dem beim Füllvorgang aufsteigenden Schaum berührt wird. Die Arbeitsweise dieser bekannten Vorrichtung ist, bedingt durch die Aufwärts-und Abwärtsbewegungen des Füllkopfes, langsam und unter lebensmittelrechtlichen Gesichtspunkten bedenklich, da kein kontaktloses Messen der Flüssigkeit bzw. des Schaums mittels der Sonden erfolgt. Ferner werden im Betrieb der bekannten Vorrichtung durch ungleichförmiges Absinken des aus einem vorausgegangenen Füllvorgang resultierenden Schaums auf der bereits eingefüllten Getränkemenge Ungenauigkeiten in den Gesamtfüllvorgang eingetragen, so daß mit der bekannten Vorrichtung keine präzise einzuhaltenden Gesamtfüllmengen erreichbar sind. Insbesondere sind aber bei dieser bekannten Vorrichtung keine Maßnahmen getroffen, die im selbsttätigen Betrieb eine ordnungsgemäße Befüllung der Trinkgefäße mit dem von der Zapfsäule abgegebenen Getränk (Bier) weitestgehend gewährleisten. So ist es bei der bekannten Vorrichtung möglich, daß jedes "leere" Glas, auch ein z.B. noch mit einem Rest von Spülwasser gefülltes, zur Durchführung des ersten Teilfüllvorgangs angenommen wird und auch nachfolgende Teilfüllvorgänge ungeachtet der Art der, u.U. nicht aus der Zapfsäule stammenden, bereits im Trinkgefäß enthaltenden Flüssigkeit durchgeführt werden können.

Bei einer weiteren bekannten Vorrichtung zum selbsttätigen stufenweisen Befüllen von Trinkgefäßen mit Bier und dgl. Getränken (DE-A-25 34 554) wird die von der Transportbahn für jedes Trinkgefäß gebildete Transportstrecke wenigstens zweimal an einer Abfüllstation vorbeigeführt. Die beim Passieren eines Trinkgefäßes von der Abfüllstation abgegebene Menge ist dabei auf einen zusammen mit den übrigen für ein individuelles Trinkgefäß bestimmten Teilmengen die Gesamtfüllmenge ergebenden Bruchteil des Fassungsvermögens des Trinkgefäßes eingestellt. Jede vorhandene Abfüllstation ist mit einem einstellbaren Dosierventil versehen, und jedes vorhandene Dosierventil wird von einer Programmsteuerung gesteuert. Dieser Programmsteuerung kann ein Sensor zugeordnet sein, der als ein für jedes Trinkgefäß vor Beginn der Abgabe der Teilmenge die Anzahl der Vorbeigänge ermittelnder Geber ausgebildet ist. Die bekannte Vorrichtung sieht aber auch vor, den Dosierventilen oder der Programmsteuerung je eine vor oder bei der Abfüllstation angeordnete und die bereits in den Trinkgefäßen enthaltene Flüssigkeitsmenge ermittelnde Meßeinrichtung zuzuordnen. Die nächste Teilmenge kann dann unter Berücksichtigung der bereits im Trinkgefäß enthaltenen Flüssigkeitsmenge dosiert werden.

Der Erfindung liegt die Aufgabe zugrunde, eine Vorrichtung zum selbsttätigen stufenweisen Befüllen von Trinkgefäßen mit Bier und dgl. mit Schaumkrone zu servierenden Getränken der eingangs angegebenen Art zu schaffen, bei der ungeachtet des selbsttätigen Betriebs eine ordnungsgemäße Befüllung der Trinkgefäße mit dem von der Zapfsäule abgegebenen Getränk auf lebensmittelrechtlich unbedenkliche Weise schnell und mit Genauigkeit stattfinden kann.

Diese Aufgabe wird nach der Erfindung dadurch gelöst, daS die elektrische Schalt- und Steuereinrichtung eine Programmsteuereinheit, einen ersten, dem Auslauf zugeordneten Sensor zum Feststellen des Vorhandenseins eines Trinkgefäßes in einer Position unterhalb des Auslaufs und einen zweiten Sensor zur Messung des Füllstands eines Trinkgefäßes in der füllbereiten Position aufweist und daß die Programmsteuereinheit für eine aufeinanderfolgende Befüllung der Trinkgefäße in mehreren Durchgängen mit gleichen oder unterschiedlichen Teilmengen bis zum Erreichen einer vorgegebenen Gesamtfüllmenge innerhalb einer festgelegten Gesamtfüllzeit eingangsseitig eine Steuersignale der Sensoren empfangende Auswerte-Elektronik und einen mit dieser verbundenen elektronischen Rechner mit einer Speichereinheit zum Speichern der in jedes Trinkgefäß entsprechend einem in den Rechner eingegebenen Füllprogramm eingefüllten Teilmengen sowie des Stellortes des individuellen Trinkgefäßes auf dem Förderer umfaßt, wobei der zweite Sensor einerseits bei Ermittlung des Füllstands Null eines individuellen Trinkgefäßes stets ein Steuersignal an die Auswerte-Elektronik abgibt, das das vollständige Füllprogramm für dieses Trinkgefäß in Lauf setzt, und andererseits bei Ermittlung eines vorhandenen Füllstands in einem dem Sensor erstmals auf dem Förderer dargebotenen individuellen Trinkgefäß ein Negativ-Signal an die Auswerte-Elektronik abgibt, das das Inlaufsetzen des Füllprogramms für dieses Trinkgefäß verhindert.

Weitere, vorteilhafte Ausgestaltungen der Erfindung sind in den Unteransprüchen gekennzeichnet.

Zur Inbetriebnahme der erfindungsgemäßen Vorrichtung wird eine Anzahl von Trinkgefäßen auf den vorzugsweise als Drehteller ausgebildeten Förderer innerhalb seiner auslegungsgemäßen Grenzen aufgestellt. Der Förderer sieht einen taktweisen Umlauf der Trinkgefäße um die Zapfsäule unterhalb der Ebene des Getränkeauslaufs vor, und mittels des ersten Sensors kann der Förderer angehalten werden, sobald sich ein leeres Trinkgefäß unter dem Auslauf befindet. Mit Hilfe der Programmsteuereinheit wird dieses Trinkgefäß automatisch im ersten Füllvorgang mit einem Teilvolumen von vorzugsweise 40 % des Gesamtfüllvolumens des Trinkgefäßes befüllt. Diese Befüllung erfolgt durch Öffnen des Magnetventils für eine vorgegebene Zeit. Danach schließt das Magnetventil wieder, und der Förderer läuft weiter, wobei die dem ersten Trinkgefäß folgenden weiteren Trinkgefäße mit dem oben angegebenen Teilvolumen befüllt werden. Entsprechend dem in der Programmsteuereinheit vorgegebenen Füllprogramm werden bei den automatisch folgenden weiteren Durchgängen der Trinkgefäße weitere Teilvolumen bis zum Erreichen des vorgegebenen Gesamtvolumens unter Einhaltung entsprechender Füllpausen eingefüllt. Unter der Annahme einer 40 %igen Befüllung im ersten Durchgang werden im zweiten Durchgang 30 %, im dritten Durchgang 20 % und im vierten Durchgang 10 % des Getränks nachgefüllt. Hierdurch kann insbesondere ein Bier in einer Qualität und mit einer Schaumkrone gezapft werden, die einem handgezapften Bier gleichkommt oder dieses sogar übertrifft.

Dabei kann die Gesamtfüllzeit der Vorrichtung bei beispielsweise vier vorgegebenen Durchgängen zum Erreichen des Gesamtfüllvolumens auf verschiedene Werte etwa zwischen 3 und 5 Minuten eingestellt werden. Diese Zeiten kann der Wirt oder Gastgeber nach Wunsch und Zeitdruck wählen. Es versteht sich, daß ein 5-Minuten-Bier eine Krone aus trockenem stehendem Schaum erhält und insoweit eine bessere Qualität als ein Bier hat, das in beispielsweise nur 3 Minuten gezapft worden ist. Bei besonders großem Zeitdruck kann das Füllprogramm jedoch auch in der Weise umgestellt werden, daß anstelle der oben beschriebenen Füllung in vier Durchgängen nur noch zwei oder drei Durchgänge für die vollständige Befüllung des Trinkgefäßes erfolgen. Eine derartige Umstellung ist insbesondere bei großen Festen, z.B. Zeltfesten, häufig angebracht, da bei solchen Anlässen die Zapfqualität keine wesentliche Rolle spielt.

Der zweite Sensor mißt den Füllinhalt jedes Trinkgefäßes in seiner füllbereiten Position, bevor sich das Magnetventil öffnet. Diese Messung erfolgt bei jedem Trinkgefäß, gleichgültig, ob es noch leer oder schon zum Teil, oder ganz, gefüllt ist, damit die oben angeführte Befüllung mit den vorgegebenen Teilvolumen von vorzugsweise 40 %, 30 %, 20 % und 10 % des Gesamfüllvolumens in mehreren Durchgängen selbsttätig eingehalten wird. Die Messung mittels des zweiten Sensors sorgt somit dafür, daß jedes leere Trinkgefäß, das auf den Förderer gestellt wird, immer mit 40 % des Gesamtfüllvolumens zu Anfang und dann aufeinanderfolgend mit den oben angegebenen restlichen Teilvolumen befüllt wird. Nimmt man beispielsweise aus Versehen ein Trinkgefäß nach dem zweiten oder dritten Durchgang vom Förderer ab und stellt ein leeres Glas auf diesen Platz, so sorgt der zweite Sensor dafür, daß der Füllvorgang bei diesem Trinkgefäß wieder neu mit dem ersten Teilvolumen des vorgesehenen Füllprogramms (z.B. 40 %) beginnt. Wird dem zweiten Sensor, aus welchen Gründen auch immer, ein Trinkgefäß dargeboten, das bei seinem ersten Erscheinen unter dem Getränkeauslauf bereits (teilweise) gefüllt ist, so wird dieses Trinkgefäß nicht in das Füllprogramm aufgenommen. Auf diese Weise ist weitestgehend gewährleistet, daß ungeachtet des selbsttätigen Betriebs der Vorrichtung eine ordnungsgemäße Befüllung der Trinkgefäße mit dem von der Zapfsäule abgegebenen Getränk (Bier) stattfindet. Aufgrund dieser Sensorenüberwachung ist außerdem ein äußerst präziser Ablauf des Füllvorgangs erreicht, der Getränkeverluste durch Überlaufen u. dgl. praktisch ausschließt. Dabei arbeitet die Vorrichtung insgesamt schnell und rationell, ohne daß der Wirt oder Gastgeber die zur Befüllung anstehenden Trinkgefäße immer wieder in die Hand nehmen muß.

Ein Ausführungsbeispiel des Gegenstands der Erfindung ist im folgenden in Verbindung mit der Zeichnung näher erläutert. In der Zeichnung zeigen:
- Fig. 1: eine Vorderansicht einer Vorrichtung zum selbsttätigen Befüllen von Trinkgefäßen mit Bier,
- Fig. 2: eine Ansicht der Füllvorrichtung in Richtung des Pfeils II der Fig. 1,
- Fig. 3: einen Schnitt nach der Linie III-III der Fig. 1,
- Fig. 4: eine Draufsicht auf die Füllvorrichtung entsprechend den Fig. 1 bis 3 und
- Fig. 5: ein Blockschaltbild zur Füllvorrichtung.

Wie die Zeichnung zeigt, ist die Füllvorrichtung von einer Zapfsäule 1 gebildet, die ein zylindrisches Gehäuse 2 umfaßt, das an seinem oberen Ende durch einen mit einem Ansatz in das Gehäuse 2 eingreifenden Deckel 3 und an seinem unteren Ende durch einen in das Gehäuse 2 eingesetzten Boden 4 geschlossen ist. Zum Abzapfen von Bier od. dgl. mit Schaumkrone zu servierenden Getränken ist das Gehäuse 2 mit einem Auslauf 5 mit einer senkrecht nach unten abgewinkelten Abgabeleitung 6 versehen, an deren innerem Ende eine flexible Zuführleitung 7 für das Getränk anschließbar ist. Zur dosierten Abgabe von Getränkemengen ist dem Auslauf 5 ein Magnetventil 8 zugeorndet, das in die Zuführleitung 7 einbezogen ist.

Zur Förderung von Trinkgefäßen 9 unter den Auslauf 5 ist ein taktweise antreibbarer Förderer 10 vorgesehen, der bei dem darstellten Beispiel von einem konzentrisch zur Zapfsäule 1 angeordneten Drehteller 11 unterhalb des Auslaufs 5 gebildet ist. Zur Aufnahme der Trinkgefäße 9 ist der Drehteller 11 mit einem äußeren Aufsetzrand 12 versehen, der den Außenumfang des Gehäuses 2 nach außen hin überragt. Damit eine Anpassung des Auslaufs 5 an unterschiedlich hohe Trinkgefäße 9 vorgenommen werden kann, ist der Auslauf 5 mit einer in einem Längsschlitz des Gehäuses 2 verschiebbaren Tragschiene 13 versehen und kann mittels einer Klemmutter 14 jeweils im für den Füllvorgang geeigneten Höhenabstand vom oberen Rand des Trinkgefäßes 9 am Gehäuse 2 festgeklemmt werden.

Zur drehbaren, zum Gehäuse 2 konzentrischen Lagerung des Drehtellers 11 ist an der Unterseite des Bodens 4, der sich mit einem unteren Randflansch im Gehäuse 2 abstützt, eine Tragscheibe 15 mit einer zentrischen Hülse 16 befestigt, die ihrerseits mit ihrem unteren Ende an einem schalenförmigen Sockel 17 befestigt ist, mit dem die Zapfsäule 1 als Einheit im Betrieb auf einer ebenen Fläche 18, z.B. einer Theke, abgestützt ist. An der Hülse 16 ist der Drehteller 11 mittels einer Lageranordnung 19 drehbar abgestützt. Die Hülse 16 dient dabei außerdem der Durchführung der flexiblen Getränkeleitung 7 und einer Stromzuleitung 20 zu einem elektrischen Schaltkasten 21, der, wie das Magnetventil 8, im Gehäuse 2 untergebracht ist.

Ebenfalls im Gehäuse 2 untergebracht und am Boden 4 abgestützt ist ein Getriebemotor 22 für den taktweisen Antrieb des Drehtellers 11. Hierzu ist der Drehteller 11 in seinem vom Gehäuse 2 überdeckten inneren Bereich mit einem konzentrischen, innenverzahnten Schaltkranz 23 versehen, mit dem die Antriebswelle 24 des Getriebemotors 22 über ein Antriebsritzel 25 für eine Schrittschaltung des Drehtellers 11 in Zahneingriff gehalten ist.

Der Aufsetzrand 12 des Drehtellers 11 ist mit einer den Stellort jedes Trinkgefäßes 9 definierenden Winkeleinteilung entsprechend der Anzahl der maximal aufsetzbaren Trinkgefäße 9 versehen. Diese Winkeleinteilung ist von kurzen Radialstegen 26 gebildet, die zwischen sich die Stellorte der Trinkgefäße 9 definierende Stellfelder 27 begrenzen. Im Bereich der Stellfelder 27 ist der Aufsetzrand 12 mit einigen Öffnungen 28 für einen Ablauf versehentlich verschütteter Getränkemengen versehen.

Die Öffnungs- und die Schließbewegung des Magnetventils 8 und der Fördertakt des Drehtellers 11 sind durch die vorgesehene elektrische Schaltung derart aufeinander abgestimmt, daß ein jeweils unterhalb des Auslaufs 5 befindliches Trinkgefäß 9 während einer Stillstandsphase des Drehtellers 11 mit einer vorgegebenen Getränkemenge befüllt wird. Um dabei eine aufeinanderfolgende Befüllung der Trinkgefäße 9 in mehreren Durchgängen mit gleichen oder unterschiedlichen Teilvolumen bis zum Erreichen eines vorgegebenen Gesamtfüllvolumens durchzuführen, umfaßt die elektrische Schaltung eine elektronische Programmsteuereinheit 29, in die verschiedene Füllprogramme für die Befüllung der Trinkgefäße innerhalb einer festgelegten Gesamtfüllzeit eingegeben werden können. Hierzu ist am Gehäuse 2 eine von außen zu bedienende Schalttafel 30 mit einer Tastatur 31 zum Eingeben der Programmwerte und einer Display-Einheit 32, die das gewählte Füllprogramm anzeigt, vorgesehen.

Ferner ist ein dem Auslauf 5 zugeordneter erster Sensor 33 vorgesehen, der das Vorhandensein eines Trinkgefäßes 9 in einer Position unterhalb des Auslaufs 5 auf dem Drehteller 11 feststellt. Der Sensor 33 kann von einer beliebigen geeigneten Abtasteinrichtung, beispielsweise von einem Infrarot-Taster, gebildet sein. Der Sensor 33 ist kurz vor dem Auslauf 5 am Gehäuse 2 angebracht, um den Drehteller 11 mit einem jeweils unter dem Auslauf 5 befindlichen Trinkgefäß 9 zur Durchführung eines Füllvorgangs anzuhalten. Dabei vermittelt der Sensor 33 beim Feststellen eines Trinkgefäßes 9 ein Steuersignal an die Programmsteuereinheit 29 zum Öffnen des Magnetventils 8 für eine durch das jeweilige Füllprogramm bestimmte Dauer, wonach das Magnetventil 8 wieder schließt.

Ferner ist ein zweiter Sensor 34 im Bereich des Auslaufs 6 vorgesehen, der den Füllstand des jeweiligen Trinkgefäßes 9 in der füllbereiten Position mißt. Dieser Sensor zur Füllstandsmessung kann von jeder geeigneten Meß-oder Abtasteinrichtung, beispielsweise einer Ultraschall-Meßeinrichtung, gebildet sein, die am Auslauf 5 angebracht ist.

Für den taktweisen Antrieb des Drehtellers 11 vom Getriebemotor 22 aus kann eine beliebige geeignete Vorrichtung zur Herbeiführung einer schrittweisen Umlaufbewegung des Drehtellers 11 verwendet werden. Zweckmäßig kann zu diesem Zweck auch ein dritter Sensor 35 verwendet werden, der dann, wie die Sensoren 33 und 34, mit dem Eingang der Programmsteuereinheit 29 verbunden ist. Der Sensor 35 kann von einer einfachen Kontaktanordnung oder einer geeigneten Abtasteinrichtung gebildet sein. Entsprechend dem dargestellten Beispiel ist der dritte Sensor 35 von einer Gabellichtschranke gebildet, mit deren Hilfe im gleichen Abstand voneinander angeordnete Teilungsglieder 36 des Drehtellers 11 erfaßt werden, die in Anzahl und Anordnung den Stellfeldern 27 des Aufsetzrandes 12 des Drehtellers 11 entsprechen. Die Teilungsglieder 36 sind in Form senkrechter Stäbe am Außenumfang des Schaltkranzes 23 angebracht und werden bei ihrem Durchgang durch die den Sensor 35 bildende Lichtschranke erfaßt, die unterhalb des Bodens im Gehäuse 2 angebracht ist.

Wie aus Fig. 5 ersichtlich ist, umfaßt die Programmsteuereinheit 29 eingangsseitig eine die Steuersignale der Sensoren 33,34 und 35 empfangende Auswerte-Elektronik 37 und einen mit dieser verbundenen elektronischen Rechner 38, der dem Getriebemotor 22 und dem Magnetventil 8 Steuerbefehle entsprechend den von der Auswerte-Elektronik 37 erhaltenen Informationen durch entsprechende Verknüpfung vermittelt.

Der Rechner 38 umfaßt eine Speichereinheit zum Speichern der in jedes Trinkgefäß 9 entsprechend den in den Rechner 38 eingegebenen Füllprogramm eingefüllten Teilvolumen sowie des Stellfeldes 27, den das jeweilige Trinkgefäß 9 auf dem Aufsetzrand 12 des Drehtellers 11 einnimmt. Mit anderen Worten werden die einzelnenen Füllstationen zum Einfüllen der durch das Füllprogramm vorgegebenen Teilmengen für jedes Trinkgefäß 9 reproduzierbar mittels des Rechners 38 angesteuert. Dabei sieht das in den Rechner 38 eingegebene Füllprogramm eine Befüllung jedes Trinkgefäßes 9 in zumindest zwei Füllvorgängen zum Erreichen des Gesamtfüllvolumens vor. Bevorzugt sind dabei vier Füllvorgänge mit von Füllvorgang zu Füllvorgang kleineren Teilvolumen zum Erreichen des Gesamtfüllvolumens der Trinkgefäße 9. Vorzugsweise beträgt in diesem Füllprogramm das erste Teilvolumen 40 %, das zweite 30 %, das dritte 20 % und das vierte 10 % des Gesamtfüllvolumens des Trinkgefäßes 9.

Die Gesamtfüllzeit jedes Trinkgefäßes 9, die die einzelnen Füllvorgänge zum Erreichen des Gesamtfüllvolumens umfaßt, kann in der Programmsteuereinheit 29 durch entsprechende Eingaben in den Rechner 38 verändert werden. Zweckmäßige Werte für die Gesamtfüllzeit liegen bei etwa 3 bis 5 Minuten oder länger, wobei die langen Gesamtfüllzeiten beim Abzapfen von Bier bzw. Pils einen besonders trockenen, festen Schaum ergeben, wie es für ein gut gezapftes Pils gewünscht wird.

Während eine selbsttätige Befüllung der Trinkgefäße 9 grundsätzlich auch ohne den zweiten Sensor 34 möglich erscheint, kommt diesem jedoch zur Vermeidung von Fehlern bei der Durchführung des Füllprogramms für jedes einzelne Trinkgefäß 9 eine besondere Bedeutung zu. Der zweite Sensor 34 gibt zu diesem Zweck bei Ermittlung des Füllstands 0 eines gegebenen Trinkgefäßes 9 stets ein Steuersignal an die Auswerte-Elektronik 37 ab, das das vollständige Füllprogramm für dieses Trinkgefäß 9 in Lauf setzt. Dies gewährleistet die Durchführung eines vollständigen Füllprogramms für das jeweils vom Sensor 34 als leer erkannte Trinkgefäß 9. Stellt der Sensor 34 jedoch bei einem ihm erstmals in füllbereiter Position dargebotenen Trinkgefäß 9 fest, daß dieses bereits mehr oder weniger bzw. ganz gefüllt ist, wie es bei Erreichen des Gesamtfüllvolumens nach Abschluß des Füllprogramms für das betreffende Trinkgefäß der Fall ist, so gibt der Sensor 34 ein Negativ-Signal an die Auswerte-Elektronik 37, die das Inlaufsetzen des Füllprogramms für dieses Trinkgefäß verhindert.

Mittels des Rechners 38 wird die Gesamtfüllzeit für jedes Trinkgefäß 9 ungeachtet der Anzahl der innerhalb der auslegungsgemäßen Grenzen auf den Drehteller 11 aufgesetzten Trinkgefäße 9 auf ihrem im Rechner vorgegebenen Wert von beispielsweise 5 Minuten gehalten. Dabei kann der Aufsetzkranz 12 des Drehtellers 11 zur Aufnahme von 14 Trinkgefäßen 9 entsprechend den bei dem dargestellten Beispiel vorgesehenen 14 Stellfeldern 27 ausgelegt sein. Es versteht sich jedoch, daß der Aufsetzrand 12 auch zur Aufnahme von mehr oder weniger Trinkgefäßen 9 eingerichtet sein kann. Die Stellorte der Trinkgefäße 9 auf dem Aufsetzrand 12 entsprechend den Feldern 27 stimmen dabei mit der Anzahl und Abstandseinteilung der Teilungsglieder 36 des vom Getriebemotor 22 angetriebenen Schaltkranzes 23 des Drehtellers 11 überein, wobei der Sensor 35 bei Ertastung des jeweiligen Teilungsgliedes 36 ein Steuersignal an die Programmsteuereinheit 29 abgibt, wodurch der Vorschubtakt des Getriebemotors 22 beendet und das diesem Teilungsglied 36 entsprechende Trinkgefäß auf dem Drehteller 11 in seiner füllbereiten Position unter dem Auslauf 6 zum Stillstand kommt. Die Stillstandszeit des jeweiligen Trinkgefäßes 9 unter dem Ausfluß 5 richtet sich nach der für die Befüllung des Trinkgefäßes mit dem jeweils vorgesehenen Teilvolumen erforderlichen Öffnungszeit des Magnetventils 8 und der Dauer der durch das Füllprogramm vorgesehenen Füllpausen. Die Stillstandszeit zwischen zwei Vorschubschritten des Drehtellers 12, wie sie durch Anlaufen des Motors 22 eingeleitet werden, richtet sich demnach nach der vorgegebenen Gesamtfüllzeit des jeweiligen Füllprogramms. Es versteht sich, daß, wenn auf dem dem jeweils vom Sensor 35 ertasteten Teilungsglied 36 entsprechenden Stellfeld 27 des Drehtellers 11 ein Trinkgefäß 9 fehlt, der Getriebemotor 22 unbeeinflußt von der anderenfalls benötigten Öffnungszeit des Magnetventils 8 wieder anlaufen kann.

Grundsätzlich ist es auch möglich, den Aufsetzrand 12 des Drehtellers 11 ohne Stellfelder 27 auszuführen, durch die die aufgesetzten Trinkgefäße 9 einen festen Bezug zu den entsprechenden Teilungsgliedern 36 des Schrittantriebs erhalten. Bei einer sodann gegebenen mehr oder weniger willkürlichen Abstandsanordnung der Trinkgefäße voneinander in Umfangsrichtung des Aufsetzrandes 12 wird der Stillstand des Drehtellers 11 jeweils durch ein Steuersignal des Sensors 33 ausgelöst, das dieser beim Feststellen des Vorhandenseins eines Trinkgefäßes 9 unter dem Auslauf 5 an die Auswerte-Elektronik 37 abgibt. Der Rechner 38 ermittelt dabei aufgrund der von der Auswerte-Elektronik 37 erhaltenen Werte die Stillstandszeiten, unter Einbeziehung der zum Einfüllen des jeweiligen Teilvolumens vom Magnetventil 8 benötigen Öffnungszeit, die bei dieser Betriebsweise, bei der der Vorschubtakt des Motors 22 und das Erscheinen der Trinkgefäße 9 unter dem Auslauf 5 nicht übereinstimmen, erforderlich sind, um die im Füllprogramm vorgegebene Gesamtfüllzeit für jedes Trinkgefäß 9 von beispielsweise 5 Minuten einzuhalten, und steuert den Getriebemotor 22 entsprechend.

Bei dem dargestellten Ausführungsbeispiel ist der Förderer 10 als zur Zapfsäule 10 konzentrischer Drehteller 11 ausgebildet. Es versteht sich jedoch, daß der Förderer 10 auch eine andere als kreisförmige, insbesondere ellipsenförmige, Umlaufbahn um die Zapfsäule 1 ausführen kann. Auch ist eine andere als eine konzentrische Anordnung des Förderers 10 zur Zapfsäule 1 denkbar, etwa in der Weise, daß die Umlaufbahn des Förderers die Zapfsäule 1 im Bereich unterhalb des Auslaufs 5 nur annähernd tangiert. Auch erscheint eine kinematisch Umkehr des Bewegungsablaufs grundsätzlich denkbar, derart, daß die Trinkgefäße 9 während des Füllbetriebs, bei dem aufeinanderfolgend programmgemäß Teilvolumen bis zum Erreichen des vorgegebenen Gesamtfüllvolumens mit dazwischenliegenden Füllpausen in die Trinkgefäße 9 eingefüllt werden, stationär verbleiben und der Auslauf 5 ortsveränderlich ausgebildet ist und von Trinkgefäß zu Trinkgefäß bewegt wird.

## Patentansprüche

1. Vorrichtung zum selbsttätigen stufenweisen Befüllen von Trinkgefäßen (9) mit Bier und dgl. mit Schaumkrone zu servierenden Getränken, bestehend aus einer Zapfsäule (1) mit einem Auslauf (5) für das Getränk, dem ein Magnetventil (8) zur dosierten Abgabe von Getränketeilmengen zugeordnet ist, und mit einem von einem Getriebemotor (27) intermittierend antreibbaren, die Trinkgefäße (9) für ihre Befüllung zum Auslauf (5) hin- und von diesem fortführenden Förderer (10), wobei ein individuelles Trinkgefäß (9) zwischen den einzelnen Füllstufen weitertransportiert und der Flüssigkeitsstand im Trinkgefäß (9) zwecks Steuerung des Magnetventils (8) über eine elektrische Schalt- und Steuereinrichtung abgefühlt wird, **dadurch gekennzeichnet,** daß die elektrische Schalt- und Steuereinrichtung eine Programmsteuereinheit (29), einen ersten, dem Auslauf (5) zugeordneten Sensor (33) zum Feststellen des Vorhandenseins eines Trinkgefäßes (9) in einer Position unterhalb des Auslaufs und einen zweiten Sensor (34) zur Messung des Füllstands eines Trinkgefäßes in der füllbereiten Position aufweist und daß die Programmsteuereinheit (29) für eine aufeinanderfolgende Befüllung der Trinkgefäße (9) in mehreren Durchgängen mit gleichen oder unterschiedlichen Teilmengen bis zum Erreichen einer vorgegebenen Gesamtfüllmenge innerhalb einer festgelegten Gesamtfüllzeit eingangsseitig eine Steuersignale der Sensoren (33,34) empfangende Auswerte-Elektronik (37) und einen mit dieser verbundenen elektronischen Rechner (38) mit einer Speichereinheit zum Speichern der in jedes Trinkgefäß (9) entsprechend einem in den Rechner eingegebenen Füllprogramm eingefüllten Teilmengen sowie des Stellortes des individuellen Trinkgefäßes (9) auf dem Förderer (10) umfaßt, wobei der zweite Sensor (34) einerseits bei Ermittlung des Füllstands Null eines individuellen Trinkgefäßes (9) stets ein Steuersignal an die Auswerte-Eiektronik (37) abgibt, das das vollständige Füllprogramm für dieses Trinkgefäß in Lauf setzt, und andererseits bei Ermittlung eines vorhandenen Füllstands in einem dem Sensor (34) erstmals auf dem Förderer (10) dargebotenen individuellen Trinkgefäß (9) ein Negativ-Signal an die Auswerte-Elektronik (37) abgibt, das das Inlaufsetzen des Füllprogramms für dieses Trinkgefäß (9) verhindert.

2. Vorrichtung nach Anspruch 1, dadurch gekennzeichnet, daß die Gesamtfüllzeit für jedes Trinkgefäß (9) ungeachtet der Anzahl der innerhalb der auslegungsgemäßen Grenzen auf den Förderer (10) aufgesetzten Trinkgefäße (9) auf ihrem im Rechner (38) vorgegebenen Wert gehalten wird.

3. Vorrichtung nach Anspruch 1 oder 2, dadurch gekennzeichnet, daß die Gesamtfüllzeit jedes Trinkgefäßes (9) in der Programmsteuereinheit (29) veränderbar ist.

4. Vorrichtung nach Anspruch 3, dadurch gekennzeichnet, daß die Gesamtfüllzeit auf Werte zwischen etwa 3 und 5 Minuten einstellbar ist.

5. Vorrichtung nach einem der Ansprüche 1 bis 4, dadurch gekennzeichnet, daß der erste Sensor (33) von einem InfrarotTaster gebildet ist.

6. Vorrichtung nach einem der Ansprüche 1 bis 5, dadurch gekennzeichnet, daß der zweite Sensor (34) von einer Ultraschall-Meßeinrichtung gebildet ist.

7. Vorrichtung nach einem der Ansprüche 1 bis 6, gekennzeichnet durch einen dritten, seinerseits mit dem Eingang der Programmsteuereinheit (29) verbundenen Sensor (35) zur Bestimmung der Antriebstaktdauer des Getriebemotors (22).

8. Vorrichtung nach einem der Ansprüche 1 bis 7, dadurch gekennzeichnet, daß der Förderer (10) von einem konzentrisch zu der zylindrisch ausgebildeten Zapfsäule (1) angeordneten Drehteller (11) unterhalb des Auslaufs (5) gebildet ist, der mit einem den Außenumfang der Zapfsäule überragenden äußeren Aufsetzrand (12) für die Trinkgefäße (9) versehen ist.

9. Vorrichtung nach Anspruch 8, dadurch gekennzeichnet, daß der Drehteller (11) in seinem von der Zapfsäule (1) überdeckten inneren Bereich mit einem konzentrischen, innenverzahnten Schaltkranz (23) versehen ist, mit dem die Antriebswelle (24) des Getriebemotors (22) über ein Antriebsritzel (25) für eine Schrittschaltung des Drehtellers (11) in Eingriff gehalten ist.

10. Vorrichtung nach einem der Ansprüche 1 bis 9, gekennzeichnet durch einen höhenverstellbaren Auslauf (5).

## Claims

1. A device for automatic stepwise filling of drinking vessels (9) with beer and similar beverages which have to be served with a foam head, the device consisting of a pump column (1) with an outlet (5) for the beverage and with which a magnetic valve (8) is associated for the measured delivery of partial quantities of beverage and with, adapted to be intermittently driven by a geared motor (27), a conveyor (10) which, so that they can be filled, feeds the drinking vessels (9) to and then removes them from the outlet (5), an individual drinking vessel (9) being transported on between the individual filling stages, the level of liquid in the drinking vessel (9) being sensed by an electrical switching and controlling device in order to control the magnetic valve (8), characterised in that the electrical switching and control device comprises a programme control unit (29), a first sensor (33) associated with the outlet (5) for establishing the presence of a drinking vessel (9) in a position below the outlet and a second sensor (34) for measuring the filling level of a drinking vessel in the ready-for-filling position and in that the programme control unit (29), for successive filling of drinking vessels (9) in a plurality of passes with identical or differing partial quantities until a predetermined total content is attained within a fixed total filling time has on the input side an electronic evaluating unit (37) which receives control signals from the sensors (33, 34) and, connected to the electronic unit (37), an electronic computer (38) with a storage unit for storing the partial quantities filled into each drinking vessel (9) in accordance with a filling programme fed into the computer, and for storing the disposition of the individual drinking vessel (9) on the conveyor (10), the second sensor (34), when it ascertains a zero filling in an individual drinking vessel (9), always emitting a control signal to the electronic evaluating unit (37) which sets in motion the complete filling programme for this drinking vessel while on the other hand, when it finds that contents are present in an individual drinking vessel (9) which is being offered to the sensor (34) on the conveyor (10) for the first time, delivers a negative signal to the electronic evaluating unit (37) which prevents the filling programme being set in motion for this drinking vessel (9).

2. A device according to Claim 1, characterised in that the total filling time for each drinking vessel (9) is maintained at its level which is fed into the computer (38) regardless of the number of drinking vessels (9) set up within the design limits on the conveyor (10).

3. A device according to Claim 1 or 2, characterised in that the total filling time of each drinking vessel (9) in the programme control unit (29) is variable.

4. A device according to Claim 3, characterised in that the total filling time can be adjusted to values of between about 3 and 5 minutes.

5. A device according to one of Claims 1 to 4, characterised in that the first sensor (33) is constituted by an infrared sensor.

6. A device according to one of Claims 1 to 5, characterised in that the second sensor (34) is constituted by an ultrasonic measuring device.

7. A device according to one of Claims 1 to 6, characterised by a third sensor (35) which is connected to the input of the programme control unit (29) and which is used for determining the duration of the drive pulse of the geared motor (22).

8. A device according to one of Claims 1 to 7, characterised in that the conveyor (10) consists of a turntable (11) beneath the outlet (5) and disposed concentrically with the cylindrically constructed pump column (1), said turntable being provided with, projecting beyond the outer periphery of the pump column, an outer rim (12) on which the drinking vessels (9) are able to stand.

9. A device according to Claim 8, characterised in that, in its inner portion which is covered by the pump column (1), the turntable (11) is provided with a concentric internally toothed indexing ring (23) with which the drive shaft (24) of the geared motor (22) is maintained in engagement via a drive pinion (25) for a step-by-step switching of the turntable (11).

10. A device according to one of Claims 1 to 9, characterised by an outlet (5) the height of which can be adjusted.

## Revendications

1. Dispositif pour le remplissage automatique par étapes successives de récipients à boire (9) avec de la bière et des boissons analogues à servir avec de la mousse, constitué d'un distributeur (1) comportant une sortie (5) pour la boisson, à laquelle est associée une électrovalve (8) destinée à débiter de manière dosée des quantités partielles de boisson, et un transporteur (10) pouvant être entraîné de manière intermittente par un motoréducteur (27), qui amène les récipients à boire (9) à la sortie (5), pour leur remplissage, et les en éloigne, étant entendu que le transport d'un récipient à boire individuel (9) se poursuit entre les différentes étapes du remplissage et que le niveau du liquide dans le récipient à boire (9) est détecté par un dispositif de commutation et de commande électrique en vue de la commande de l'électrovalve (8), caractérisé en ce que le dispositif de commutation et de commande électrique comprend une unité de commande à programme (29), un premier détecteur (33) associé à la sortie (5) pour constater la présence d'un récipient à boire (9) dans une position située en dessous de la sortie et un deuxième détecteur (34) pour mesurer le niveau de remplissage d'un récipient à boire dans la position prête pour le remplissage et que l'unité de commande à programme (29), pour un remplissage successif des récipients à boire (9), en plusieurs passages, au moyen de quantités partielles égales ou différentes jusqu'à l'obtention d'un volume de remplissage total prédéfini en l'espace d'un temps de remplissage total déterminé, comprend, du côté de l'entrée, un dispositif électronique d'évaluation (37) recevant les signaux de commande des détecteurs (33, 34) et un ordinateur (38) connecté à ce dispositif comportant une mémoire pour stocker les quantités partielles versées dans chaque récipient à boire (9) conformément à un programme de remplissage introduit dans l'ordinateur, ainsi que l'emplacement du récipient à boire individuel (9) sur le transporteur (10), le deuxième détecteur (34) fournissant, d'une part, lors de la détection du niveau de remplissage nul d'un récipient à boire individuel (9), un signal de commande au dispositif électronique d'évaluation (37) qui lance le programme de remplissage complet pour ce récipient à boire et, d'autre part, lors de la détection d'un niveau de remplissage déjà existant dans un récipient à boire individuel (9) présenté pour la première fois au détecteur (34) sur le transporteur (10), un signal négatif au dispositif électronique d'évaluation (37) qui empêche le lancement du programme de remplissage pour ce récipient à boire (9).

2. Dispositif suivant la revendication 1, caractérisé en ce que le temps de remplissage total pour chaque récipient à boire (9), quel que soit le nombre de récipients à boire (9) placés sur le transporteur (10) en respectant les limites fixées à la conception, est maintenu à sa valeur prédéfinie dans l'ordinateur (38).

3. Dispositif suivant la revendication 1 ou 2, caractérisé en ce que le temps de remplissage total de chaque récipient à boire (9) peut être modifié dans l'unité de commande à programme (29).

4. Dispositif suivant la revendication 3, caractérisé en ce que le temps de remplissage total peut être réglé à des valeurs comprises entre 3 et 5 minutes environ.

5. Dispositif suivant l'une quelconque des revendications 1 à 4, caractérisé en ce que le premier détecteur (33) est constitué d'un capteur à infrarouge.

6. Dispositif suivant l'une quelconque des revendications 1 à 5, caractérisé en ce que le deuxième détecteur (34) est constitué d'un dispositif de mesure à ultrasons.

7. Dispositif suivant l'une quelconque des revendications 1 à 6, caractérisé par un troisième détecteur (35) connecté, pour sa part, à l'entrée de l'unité de commande à programme (29) pour déterminer la durée du pas d'entraînement du motoréducteur (22).

8. Dispositif suivant l'une quelconque des revendications 1 & 7, caractérisé en ce que le transporteur (10) est constitué d'un plateau tournant (11) qui est disposé de manière concentrique par rapport au distributeur cylindrique (1), en dessous de la sortie (5), et qui est pourvu d'une bordure de positionnement extérieure (12) pour les récipients à boire (9), dépassant de la périphérie extérieure du distributeur.

9. Dispositif suivant la revendication 8, caractérisé en ce que le plateau tournant (11), dans sa zone intérieure recouverte par le distributeur (1) est pourvu d'une couronne d'indexage (23) à denture interne, concentrique, avec laquelle l'arbre d'entraînement (24) du motoréducteur (22) est maintenu en prise par l'intermédiaire d'un pignon d'entraînement (25) en vue d'un indexage du plateau tournant (11).

10. Dispositif suivant l'une quelconque des revendications 1 à 9, caractérisé par une sortie (5) réglable en hauteur.
